# EUROPÄISCHE PATENTSCHRIFT

(11) **EP 0 766 771 B1**
(45) Veröffentlichungstag und Bekanntmachung des Hinweises auf die Patenterteilung: **14.01.1998**
(21) Anmeldenummer: 95917983.9
(22) Anmeldetag: 29.04.1995
(51) Int. Cl.: E04G 21/32

(54) **ABSTURZSICHERUNG AN DÄCHERN**
SAFETY DEVICE FOR PREVENTING OBJECTS DROPPING FROM ROOFS
DISPOSITIF DE SECURITE POUR TOITS DESTINE A EMPECHER DES OBJETS DE TOMBER

(30) Priorität: 23.06.1994 DE 9410303 U
(43) Veröffentlichungstag der Anmeldung: 09.04.1997
(73) Patentinhaber: Klöber, Johannes, 58256 Ennepetal (DE)
(72) Erfinder: CRAEMER, Klaus, D-58339 Breckerfeld (DE)
(74) Vertreter: Rieder, Hans-Joachim, Dr.
(86) Internationale Anmeldenummer: EP9501641
(87) Internationale Veröffentlichungsnummer: WO9600337

(56) Entgegenhaltungen:
- DE-U- 9 217 451
- FR-A- 2 589 182
- FR-A- 2 641 302
- GB-A- 767 212
- US-A- 3 841 609

## Beschreibung

Die Erfindung bezieht sich auf eine Absturzsicherung an Dächern, insbesondere an Dachbaustellen, mit mindestens zwei an Sparren zu befestigenden Spannschuhen, an denen sie in Aufwärtsrichtung überragende Träger befestigbar sind, zwischen denen sich eine Fangwand, vorzugsweise in Form eines Gitters, erstreckt, mit einem aus einer verschieblichen Oberbacke und einer Unterbacke gebildeten Maul, wobei die Träger in einer dem Maul benachbarten Ebene angeordnet sind derart, daß das Maul quer zu dieser Ebene gerichtet offen ist.

Eine Absturzsicherung ist aus der Zeitschrift "Das Dachdecker-Handwerk", 3/94, bekannt. Bei dieser Lösung greifen zwingenartig schließbare Spannschuhe an den Seitenflächen der Dachsparren klemmend an. Das Maul dieser Spannschuhe ist nach oben gerichtet. Der Träger sitzt an einem von der Unterseite der Sparren ausgehenden Ausleger des Spannschuhes.

Eine gattungsgemäße Absturzsicherung ergibt sich aus der DE-U-92 17 451. Dort sind die an den Spannschuh in Aufwärtsrichtung anschließenden Träger in einer dem Maul benachbarten Ebene angeordnet derart, daß das Maul quer zu dieser Ebene gerichtet offen ist. Die Träger sind über eine spannschraubengesicherte Muffenverbindung an den Spannschuhen befestigt.

Schließlich ist aus der US-A-3 841 609 eine Absturzsicherung bekannt, die in Art einer Zwinge gestaltet ist. Die Unterbacke des dortigen Spannschuhes geht unmittelbar vom Ende des Trägers aus. Die dazu bewegliche Oberbacke läßt sich auf den Träger ver- und feststellen.

Hierzu dient eine Loch/Grobverstellung unter Einsatz eines Einschlagkeiles.

Aufgabe der Erfindung ist es, eine gattungsgemäße Absturzsicherung befestigungstechnisch günstiger auszubilden derart, daß schlagartige Belastungen vom Spannschuh ferngehalten werden.

Gelöst ist diese Aufgabe durch die im Anspruch 1 angegebene Erfindung.

Die daran anschließenden Ansprüche geben vorteilhafte Weiterbildungen an.

Zufolge solcher Ausgestaltung ist eine gattungsgemäße Absturzsicherung erhöhter Gebrauchssicherheit geschaffen. Das wird dadurch erreicht, daß der Träger an dem Spannschuh oberhalb der Oberbacke schwenkbar befestigt ist und sein unteres Ende in ein an der Unterbacke sitzendes Aufnahmegehäuse für eine Pufferfeder ragt, zur Dämpfung der Schwenkbewegung des Trägers in Fangrichtung. Das hält schlagartige Belastungen vom Spannschuh fern. Weiter wird vorgeschlagen, daß das Maul des Spannschuhes an einer mit einer Führungsleiste verbundenen Unterbacke und einer auf der Führungsleiste verschieblichen Oberbacke gebildet ist und der Träger an der Führungsleiste schwenkbar befestigt ist. Weiter ist es günstig, daß die Pufferfeder im Aufnahmegehäuse umsetzbar ist von der einen Seite des Trägers auf die andere. Das erlaubt im Handumdrehen ein Umrüsten des Trägers auf rechtsseitige oder linksseitige Anwendung. Weiter bringt die Erfindung in Vorschlag, daß die Unterbacke und die Oberbacke jenseits des vom Sparren eingenommenen Spannbereichs durch eine den Eingang des Maules verschließende Spannschraube zueinander verspannbar sind. Hinzu kommt, daß durch die das Maul querende Spannschraube der Sparrenquerschnitt querschnittsmäßig sogar rahmenförmig gefaßt wird. Um die Spannschraube am Spannschuh zu sichern, wird vorgeschlagen, daß ein an der Unterbacke angreifender Kopf der Spannschraube in einer unterseitigen Vertiefung der Unterbacke gegen Herausziehen aus einem Spannschrauben-Einsteckschlitz der Unterbacke gesichert ist. Die Spannschraube muß stets erst willensbetont gelöst werden. Eine Drehsicherung für die Spannschraube läßt sich einfachst erzielen, wenn deren Kopf und die Vertiefung unrund sind. In Bezug auf eine weitere Sicherungsmaßnahme erweist es ich als vorteilhaft, daß die Öffnungen beider Mäuler der Absturzsicherung aufeinander zu gerichtet sind. Maximale Spannkräfte lassen sich dabei durch eine Loch/Grobverstellung der Oberbacke erreichen, wobei es günstig ist, daß die Loch/Grobverstellung mittels eines Einschlagkeils fixiert ist. Letzterer läßt sich über einen Splint sichern. Über die Keilfläche ist dabei die stufenlose Feinverstellung gegeben.

Der Gegenstand der Erfindung ist nachstehend anhand eines zeichnerisch veranschaulichten Ausführungsbeispieles näher erläutert. Es zeigt:
- Fig. 1: eine Dachbaustelle unter Einsatz der erfindungsgemäßen Absturzsicherung, und zwar in perspektivischer Darstellung,
- Fig. 2: einen Spannschuh der Absturzsicherung mit Träger in perspektivischer Darstellung,
- Fig. 3: dasselbe in Seitenansicht und
- Fig. 4: die Vorderansicht hierzu.

Die hochgelegene Arbeitsplätze, insbesondere Dachbaustellen an Schrägdächern sichernde Absturzsicherung ist als Ganzes mit S bezeichnet.

Sie ist im Bereich der Traufe 1 des Daches installiert und besteht aus mindestens zwei Trägern 2, welche an der Dachkonstruktion 3 lösbar befestigt sind.

Als diesbezügliches Befestigungselement dient ein jedem Träger 2 zugeordneter Spannschuh 4.

Zwischen den über besagte Spannschuhe 4 befestigten Trägern 2 befindet sich eine mit diesen verbundene Fangwand 5, vorzugsweise in Form eines Gitters. Auch ein Netz ist denkbar.

Die Fangwand 5 und die zaunpfahlartigen, oberen Abschnitte der Träger 2 bilden die die Dachkonstruktion 3 nach oben hin überragende fangaktive Barriere der Absturzsicherung S. Letztere schließt dabei einen unter 80° gehenden Winkel zur Dacheindeckungsfläche hin ein, definiert durch die recht steil nach oben ansteigend angeordneten Sparren 6 der Dachkonstruktion 3, welche Sparren eine Konterlattung tragen können und im übrigen die in Figur 1 dargestellten Dachlatten 7 aufnehmen. Die verlaufen parallel zum First bzw. zur Traufe 1.

Die Träger 2 der Absturzsicherung S sind in einer ein Maul 8 der Spannschuhe 4 benachbarten Ebene E-E angeordnet. Die Ebene E-E ist in Figur 3 eingezeichnet. Das Maul 8 ist quer zu dieser Ebene ausgerichtet, also in Längsrichtung des Traufenverlaufs offen. Das Maul 8 übergreift den Querschnitt des Sparrens 6 folglich von der Seite her.

Das Maul 8 des Spannschuhes 4 ist von einer Unterbacke 9 und einer Oberbacke 10 gebildet. Deren greifaktiven Innenflächen verlaufen parallel und sind gerauht. Die Rauhung kann, wie dargestellt, von Wellungsspitzen gebildet sein. Die Oberbacke 10 stützt sich an der Oberseite des Sparrens 6 ab, die Unterbacke 9 wird klemmend gegen die Unterseite des Sparrens 6 gezogen.

Bezüglich der Verstellführung der als bewegliche Backe realisierten Oberbacke 10 weist diese ein Auge 11 auf. Es handelt sich um einen kastenprofilförmigen Hülsenabschnitt, welcher auf einer innenquerschnittsangepaßten Führungsleiste 12 der Unterbacke 9 ver- und feststellbar zugeordnet ist. Insoweit ist diese Konstruktion einer sogenannten Zwinge vergleichbar. Die nach oben weisende Führungsleiste 12 schließt mit der horizontal ausgerichteten Unterbacke 9 einen rechten Winkel ein. Die dem Maul 8 zugewandte Innenseite des Auges 11 fungiert als Einsteck-Anschlagfläche. Gegen diese tritt satt die korrespondierende Breitseitenfläche 6' des Sparrens 6.

Die Maulweite läßt sich durch eine Loch/Grobverstellung zwischen Oberbacke 10 und Führungsleiste 12 wählen. Dazu weist das Auge 11, parallel zur Ebene E-E ausgerichtete, vertikale Steckschlitze 14,15 auf. Über diese läßt sich ein Einschlagkeil 16 eintreiben. Die aus einem Kastenprofil hergestellte Führungsleite 12 ist gleichfalls mit Schlitzen 17,18 versehen. Auch diese verlaufen vertikal und sind an der Führungsleiste 12 paarig und zur Grobverstellung in Reihe hintereinander liegend ausgebildet. Unter Passieren des Einschlagkeils 16, der sich mit seinem horizontalen Rücken 19 am oberen Ende der Schlitze 17,18 abstützt, wird über die untenliegende Keilfläche 20 des Einschlagkeils 16 das Auge 11 stufenlos und feinverstellend nach unten gezwungen und somit die Oberbacke 10 abwärts bewegt, bis in den Zustand der erstrebten Spannwirkung.

Die in einem selbstsperrenden Winkelbereich liegende Keilfläche 20 wirkt gegen das untere Ende der Steckschlitze 14 und 15.

Über diese hochwirksame Verspannung des Spannschuhes 4 am Sparren 6 hinaus ist noch eine zusätzliche Sicherung vorgesehen, die im übrigen den Eingang des Maules 8 verschließt. Bestandteil einer solchen Sicherungsvorrichtung V ist eine Spannschraube 21. Letztere läßt sich vom freien Ende des Maules 8 her zuordnen. Dazu weist das freie Ende jeder Backe, also der Unterbacke 9 und der Oberbacke 10 je einen horizontalen Einsteckschlitz 22 bzw. 23 auf. Diese spalten die Backenenden gabelartig, so daß die Spannschraube 21 recht nahe bzw. bis zur anderen Breitseitenfläche 6" des Sparrens 6 herangebracht werden kann und so die Backen 9,10 jenseits des vom Sparren 6 eingenommenen Spannbereichs durch die Spannschraube 21 zueinander verspannbar sind.

Um ein Herausrutschen der Spannschraube 21 aus dem Einsteckschlitz 22 zu unterbinden, sitzt deren Kopf 24 mit einem schraubschaftseitigen Abschnitt desselben in einer passenden Vertiefung 25 an der Unterseite der Unterbacke 9. Der Kopf 24 müßte also um die Einstecktiefe erst ausgehoben werden, um den Einsteckschlitz 22 verlassen zu können. Die gleiche Maßnahme kann auch am anderen Ende der Spannschraube 21 realisiert sein, wie das in den Zeichnungen auch dergestalt ist. Die Bezugsziffern sind sinngemäß angewandt. Statt mit einer dortigen Mutter 26 in die Vertiefung 25 einzutreten, übernimmt das eine der Mutter 26 vorgelagerte Ringscheibe 27 über der koaxial die Mutter 26 anschließt.

Die Mutter 26 läßt sich mittels einer dargestellten Betätigungshandhabe 28 drehen. Letztere besteht aus einer Buchse 29 mit daran sitzendem Flügel 30. Das untere Ende der Buchse 29 besitzt Aufnahmen 31 für von der Mantelwand der Mutter 26 radial ausgehende Mitnehmerzapfen 32. Die erstrecken sich in der Diametralen.

Zur Drehsicherung der Spannschraube 21 bildet diese im Bereich unterhalb des Kopfes 24 einen unrunden Abschnitt aus, welcher an den Flanken des Einsteckschlitzes 22 drehsperrend anliegt. Der unrunde Abschnitt kann aber entfallen, wenn Kopf 24 und Vertiefung 25 aufeinander abgestimmt unrund sind bspw. vierkäntig.

Der Träger 2 ist begrenzt beweglich am Spannschuh 4 gelagert. Die Bewegungsebene entspricht der eingezeichneten Ebene E-E. Die Anlenkbefestigung liegt am oberen Ende der Führungsleiste 12. Dieses obere Ende nimmt einen entsprechenden Gelenkzapfen 33 auf. Der erstreckt sich horizontal, durchsetzt Querbohrungen 12' der Leiste 12 und ist mit Hilfe eines Splintes sicherbar. Die Querbohrungen 12 sind in der Reihe angeordnet zur Erzielung einer Verstellbarkeit. Das dem Maul 8 abgewandte Ende des Gelenkzapfens 33 weist einen Tragring 34 auf. Dessen Höhlung wird vom Träger 2, gebildet von einem Rund- oder Mehrkantrohr durchsetzt. Oberhalb des Tragringes 34 befindet sich ein Stützring 35, der über eine Madenschraube 36 fest mit dem Träger 2 verbunden ist.

Der so oben gelenkbeweglich zugeordnete Träger 2 findet sodann eine Fesselung im unteren Bereich des Schuhes 4 vor, realisiert von einem Aufnahmegehäuse 37, welches im Rücken der Unterbacke 9 mittels Schrauben 38 festgelegt ist. Das untere Ende 2' des Trägers 2 ragt mit leichtem unterseitigen Überstand in das Aufnahmegehäuse 37. Der Überstand kann genutzt werden, um dieses untere Ende 2' gegen ein Herausfallen des Trägers 2 aus dem Tragring 34 zu sichern, beispielsweise durch Einziehen eines Splintes (nicht dargestellt).

Das Aufnahmegehäuse 37 enthält eine Pufferfeder 39 (vergleiche Figur 4). Besagte Pufferfeder 39 belastet den Träger 2 im Sinne einer anschlagbegrenzten End- oder Grundstellung, wie sie sich ebenfalls aus Figur 4 deutlich ergibt. Die entsprechende Anschlagstelle im Inneren des Aufnahmegehäuses 37 heißt 40. Die endständigen Federwindungen der Pufferfeder 39 sind lagegesichert durch Vorsprünge, so daß die Pufferfeder aus dem im Grunde rahmenförmig gestalten, nach unten hin offenen Aufnahmegehäuse 37 nicht herausfallen kann. Andererseits verbleibt eine Zugänglichkeit für eine etwaige Umrüstung von rechts auf links, in welchem Falle dann die Anschlagstelle 40 statt auf der linken Seite in Figur 4 auf der rechten Seite läge (vergleiche strichpunktierte Darstellung). Eine solche Pufferfeder 39 bewirkt eine Dämpfung der Schwenkbewegung des Trägers 2 in Fangrichtung. Die Auftreffbelastung geht aus Pfeilrichtung P in Figur 4 zu. Der abgefederte Schwenkweg des Trägers 2 hat einen Winkel von ca. 10°.

Wie Figur 1 entnehmbar, sind die Öffnungen der beiden Mäuler 8 der Spannschuhe 4 aufeinander zu gerichtet. Die an dem oberen Ende 2" der Träger 2 befestigte Fangwand 5 wirkt dabei wie eine Strebe, die bei Auftreffen eines Gewichts die Spannschuhe 4 in der Tendenz aufeinander zu zu bewegen trachtet, was den klauenartigen Griff der Spannschuhe 4 nicht beeinträchtigt, diesen vielmehr noch verstärkt, da die Mäuler 8 gegeneinandergezogen werden.

Durch Umsetzen der Pufferfeder 39 können die Träger 2 der Absturzsicherung S bezüglich der Federwirkung auf eine gleichsinnige Ausrichtung der Mäuler bzw. auf eine gegensinnige Ausrichtung derselben rasch ausgerüstet werden.

Die Betätigungshandhabe 28 läßt sich über eine Kette oder dergleichen unverlierbar am Gerät sichern.

Unterbacke 9 und Oberbacke 10 verjüngen sich zum freien Ende hin durch Auskeilen in dieser Richtung. Wie sowohl der Perspektive (Figur 2) als auch Figur 4 entnehmbar, bestehen die Backen 9,10 aus im Querschnitt doppel-T-profilierten Bauteilen, so daß hinsichtlich der Rauhung parallele Greifleisten vorliegen, die gegenüber der Basis und der Decke der jeweiligen Backe exponiert sind, also maulseitig vorrangig tragen.

## Patentansprüche

1. Absturzsicherung (S) an Dächern, insbesondere an Dachbaustellen, mit mindestens zwei an Sparren (6) zu befestigenden Spannschuhen (4), an denen sie in Aufwärtsrichtung überragende Träger (2) befestigbar sind, zwischen denen sich eine Fangwand (5), vorzugsweise in Form eines Gitters, erstreckt, mit einem aus einer verschieblichen Oberbacke (10) und einer Unterbacke (9) gebildeten Maul (8), wobei die Träger (2) in einer dem Maul (8) benachbarten Ebene (E-E) angeordnet sind derart, daß das Maul (8) quer zu dieser Ebene (E-E) gerichtet offen ist, dadurch gekennzeichnet, daß der Träger (2) an dem Spannschuh (4) oberhalb der Oberbacke (10) schwenkbar befestigt ist und sein unteres Ende (2') in ein an der Unterbacke (9) sitzendes Aufnahmegehäuse (37) für eine Pufferfeder (39) ragt, zur Dämpfung der Schwenkbewegung des Trägers (2) in Fangrichtung (P).

2. Absturzsicherung nach Anspruch 1, dadurch gekennzeichnet, daß das Maul (8) des Spannschuhes (4) an einer mit einer Führungsleiste (12) verbundenen Unterbacke (9) und einer auf der Führungsleiste (12) verschieblichen Oberbacke (10) gebildet ist und der Träger (2) an der Führungsleiste (12) schwenkbar befestigt ist.

3. Absturzsicherung nach Anspruch 1, dadurch gekennzeichnet, daß die Pufferfeder (39) im Aufnahmegehäuse (37) umsetzbar ist von der einen Seite des Trägers (2) auf die andere.

4. Absturzsicherung nach Anspruch 1, dadurch gekennzeichnet, daß die Unterbacke (9) und die Oberbacke (10) jenseits des vom Sparren (6) eingenommenen Spannbereichs durch eine den Eingang des Maules (8) verschließende Spannschraube (21) zueinander verspannbar sind.

5. Absturzsicherung nach Anspruch 4, dadurch gekennzeichnet, daß ein an der Unterbacke (9) angreifender Kopf (24) der Spannschraube (21) in einer unterseitigen Vertiefung (25) der Unterbacke (9) gegen Heraussziehen aus einem Spannschrauben- Einsteckschlitz (22) der Unterbacke (9) gesichert ist.

6. Absturzsicherung nach Anspruch 5, dadurch gekennzeichnet, daß Kopf (24) und Vertiefung (25) unrund sind.

7. Absturzsicherung nach einem oder mehreren der vorhergehenden Ansprüche, dadurch gekennzeichnet, daß die Öffnungen beider Mäuler (8) aufeinander zu gerichtet sind.

8. Absturzsicherung nach Anspruch 1, gekennzeichnet durch eine Loch/Grobverstellung der Oberbacke (10).

9. Absturzsicherung nach Anspruch 8, dadurch gekennzeichnet, daß die Loch/Grobverstellung mittels eines Einschlagkeiles (16) erreicht ist.

## Claims

1. Fall-preventing safety device (S) on roofs, particularly on roofs under construction, with at least two clamp shoes (4) to be attached to spars (6), to which they are attachable in carriers (2) projecting in an upward direction, between which there extends a check wall (5), preferably in the form of a lattice, with a clamp (8) formed from a displaceable upper jaw (10) and a lower jaw (9), the carriers (2) being disposed in a plane (E-E) adjacent to the clamp (8) such that the clamp (8), aligned transversely to this plane (E-E), is open, characterised in that the carrier (2) is fixed to pivot on the clamp shoe (4) above the upper jaw (10), and its lower end (2') projects into a receiving housing (37) containing a buffer spring (39) and sitting on the lower jaw (9), in order to damp the pivoting movement of the carrier (2) in the check direction (P).

2. Fall-preventing safety device according to claim 1, characterised in that the clamp (8) of the clamp shoe (4) is formed on a lower jaw (9) connected to a guide rail (12) and an upper jaw (10) displaceable on the guide rail (12), and the carrier (2) is fixed to pivot on the guide rail (12).

3. Fall-preventing safety device according to claim 1, characterised in that the buffer spring (39) may be converted in the receiving housing (37), from one side of the carrier (2) to the other.

4. Fall-preventing safety device according to claim 1, characterised in that the lower jaw (9) and the upper jaw (10) may be clamped together on the far side of the clamp area occupied by the spar (6) by means of a clamp screw (21) closing the entry to the clamp (8).

5. Fall-preventing safety device according to claim 4, characterised in that a head (24) of the clamp screw (21) engaging on the lower jaw (9) is secured in an underside recess (25) of the lower jaw (9) against withdrawal from a clamp screw insertion slot (22) of the lower jaw (9).

6. Fall-preventing safety device according to claim 5, characterised in that the head (24) and the recess (25) are non-round.

7. Fall-preventing safety device according to one or more of the preceding claims, characterised in that the openings of both jaws (8) are aligned toward one another.

8. Fall-preventing safety device according to claim 1, characterised by an aperture/coarse adjustment of the upper jaw (10).

9. Fall-preventing safety device according to claim 8, characterised by the aperture/coarse adjustment is achieved by means of a knock-in wedge (16).

## Revendications

1. Dispositif de sécurité anti-chute (S) sur des toits, en particulier sur des chantiers de couverture avec au moins deux patins de serrage (4) à fixer sur des chevrons (6), et auxquels des patins supports (2) dépassant dans la direction de la montée sont susceptibles d'être fixés, supports entre lesquels s'étend une paroi d'arrêt (5), réalisée de préférence sous forme d'un grillage, avec une bouche (8) constituée entre un mors supérieur (10) mobile et un mors inférieur, les supports (2) étant disposés dans un plan (E-E) voisin de la bouche (8) et de manière que la bouche (8) soit ouverte en étant orientée tranversalement à ce plan (E-E), caractérisée en ce que le support (2) est fixé sur le patin de serrage (4) de façon pivotante au-dessus du mors supérieure (10), et en ce que son extrémité inférieure (2') pénètre dans un boîtier de réception (37), appuyé sur le mors inferieur (9), pour un ressort tampon (39), afin d'amortir le déplacement pivotant du support (2) dans la direction d'arrêt (P).

2. Dispositif de sécurité anti-chute selon la revendication 1, caractérisée en ce que la bouchc du patin de serrage (4) est constituée sur un mors inférieur (9) relié à une barrettc de guidage (12) et un mors supérieur (10) mobile sur la barrette de guidage (12), et en ce que le support (2) est fixé de façon pivotantc sur la barrette de guidage (12).

3. Dispositif de sécurité anti-chute selon la revendication 1, caractérisée en ce que le ressort tampon (39) est retournable dans le boîtier de réception (37) et peut être placé d'un côté du support (2) à l'autre côté.

4. Dispositif de sécurité anti-chute selon la revendication 1, caractérisée en ce que le mors inférieur (9) et le mors supérieur (10) peuvent être serrés l'un vers l'autrc au-delà de la plage de serrage délimitée par les chevrons (6), au moyen d'une vis de serrage (21) l'entrant l'entrée de la bouche (8).

5. Dispositif de sécurité anti-chute selon la revendication 4, caractérisée en ce qu'une tète (24) de la vis de serrage (24) agissant sur le mors inférieur (9) est arrêtée dans une cavité (25) situé en face inférieure du mors inférieur (9) pour empêcher toute extraction et rotation hors d'une fente d'insertion de vis de serrage (22) du mors inférieur (9).

6. Dispositif de sécurité anti-chute selon la revendication 5, caractérisée en ce quc la tête (24) et la cavité (25) sont de forme non ronde.

7. Dispositif' de sécurité anti-chute selon l'une ou plusieurs des revendications précédentes, caractérisée en ce que les ouvertures des deux bouches (8) sont tournées l'une vers l'autre.

8. Dispositif de sécurité anti-chute selon la revendication 1, caractérisée par un réglage par trous/un réglage grossier du mors supérieur (10).

9. Dispositif de sécurité anti-chute selon la revendication 8, caractérisée en ce que le réglage par trous/réglage grossier est obtenu au moyen d'une cale en coin à enfoncer (16).
